# EUROPÄISCHE PATENTSCHRIFT

(11) **EP 2 465 673 B1**
(45) Veröffentlichungstag und Bekanntmachung des Hinweises auf die Patenterteilung: **26.04.2017**
(21) Anmeldenummer: 11193417.0
(22) Anmeldetag: 14.12.2011
(51) Int. Cl.: B30B 9/30, B30B 15/00

(54) **Vorrichtung zur Aufbereitung von Mineralwolleabfällen**
Device for preparing mineral wool waste
Dispositif destiné à la préparation de déchets de laine minérale

(30) Priorität: 14.12.2010 DE 202010016573 U
(43) Veröffentlichungstag der Anmeldung: 20.06.2012
(73) Patentinhaber: Erutec GmbH, 93133 Burglengenfeld (DE)
(72) Erfinder: Ebensberger, Stephan, 93133 burglengenfeld (DE)
(74) Vertreter: Hofstetter, Schurack & Partner

(56) Entgegenhaltungen:
- GB-A- 1 257 899
- JP-A- H0 647 246
- JP-A- 2001 347 251
- JP-A- 2008 212 973
- US-A- 4 273 037
- US-A- 5 012 732
- Anonymous: "Isolatie", Van Dommele Engineering - Waste Handling , 8. Oktober 2012 (2012-10-08), Seite 8, XP002688834, Gefunden im Internet: URL:http://www.vandommele.be/movies/VDE20A fvalFolderWeb.html [gefunden am 2012-12-05]

## Beschreibung

Die vorliegende Erfindung betrifft eine Vorrichtung zur Aufbereitung von Mineralwolleabfällen, insbesondere von Glas- oder Steinwolleabfällen, umfassend mindestens eine Pressvorrichtung zur Aufnahme und Verpressen von verpackten und/oder unverpackten Mineralwollegebinden und mindestens eine Absaugvorrichtung.

Mineralwolleprodukte werden insbesondere als Dämmstoffe in der Bauindustrie verwendet. Dabei kommen diese insbesondere in Form von Glaswolle oder Steinwolle zum Einsatz. Typische Mineralwolle-Dämmstoffe enthalten üblicherweise mindestens 90 % künstliche Mineralfasern glasiger Struktur, bis zu 7 % Kunstharz, ca. 1 % Öle und weitere Zusatzstoffe. Bei der Verarbeitung von Mineralwolle sowie insbesondere bei der Sanierung von Bauten fallen nicht unerhebliche Mengen an Mineralwolleabfällen an. Dabei werden diese Abfälle ins zwei Kategorien eingeteilt, nämlich so genannte "alte Mineralwolle" gemäß dem Abfallschlüssel 170603 und eine so genannte "neue Mineralwolle" gemäß dem Abfallschlüssel 170604. "Neue Mineralwolle" wird aufgrund der Beschaffenheit der Faserstruktur als frei von Krebsverdacht eingestuft. Bei "alter Mineralwolle" handelt es sich um besonders überwachungsbedürftige Abfälle, die nur von fachlich geeigneten Firmen ausgebaut und entsorgt werden dürfen. So sind diese Mineralwolleabfälle bereits am Entstehungsort staubdicht zu verpacken und gegebenenfalls zu befeuchten. Für den Transport sind geschlossene Behältnisse wie zum Beispiel reißfeste Kunststoffsäcke oder Gewebesäcke zu verwenden. Aufgrund potentieller Gesundheitsgefährdung darf alte Mineralwolle nicht mehr verwendet werden. Zudem dürfen derartige Mineralwolle-Dämmstoffe grundsätzlich nicht wieder eingebaut werden und müssen entsorgt werden. Zur Optimierung des Transports und des deponiebachtechnischen Einbaus von Mineralwolleabfällen ist es bekannt, verpackte Mineralwollegebinde zu verpressen. Aus der US 5 012 732 A und der US 4 273 037 A sind Vorrichtungen zur Aufbereitung von Abfällen mit den Merkmalen des Oberbegriffs des Anspruchs 1 bekannt. Die JP 2001 347251 A offenbart eine Vorrichtung zum Zermahlen und Zerkleinern von Mineralwolleabfällen. Das erhaltene Mineralwollpulver wird anschließend abgefüllt und abtransportiert. Die JP H06 47246 A offenbart eine separat und transportabel ausgebildete Absaugvorrichtung.

Nachteilig an den bisher bekannten Verfahren und Vorrichtungen ist jedoch, dass ein sicheres und umweltgerechtes Verpressen derartiger Mineralwollegebinde aufgrund der durch das Verpressen entstehenden Staubentwicklung und Faserfreisetzung nicht oder nur unzureichend möglich ist.

Es ist daher Aufgabe der vorliegenden Erfindung, eine Vorrichtung zur Aufbereitung von Mineralwolleabfällen, insbesondere von Glas- oder Steinwolleabfällen, der eingangs genannten Art bereitzustellen, die ein automatisches und sicheres Verpressen von verpackten und/oder unverpackten Mineralwollegebinden gewährleistet.

Zur Lösung dieser Aufgabe dient eine gattungsgemäße Vorrichtung gemäß den Merkmalen des Anspruchs 1.

Vorteilhafte Ausgestaltungen sind in den Unteransprüchen beschrieben.

Eine erfindungsgemäße Vorrichtung zur Aufbereitung von Mineralwolleabfällen, insbesondere von Glas- oder Steinwolleabfällen, umfasst mindestens eine Pressvorrichtung zur Aufnahme und Verpressen von verpackten und/oder unverpackten Mineralwollegebinden sowie mindestens eine Absaugvorrichtung, wobei die Absaugvorrichtung bezüglich der Pressvorrichtung derart angeordnet ist, dass aus der Pressvorrichtung während des Verpressens austretende Stäube und/oder Mineralfasern von der Absaugvorrichtung angesaugt und mindestens einer mit der Absaugvorrichtung verbundenen oder in der Absaugvorrichtung integrierten Filtervorrichtung zuführbar sind. Die Pressvorrichtung umfasst dabei mindestens eine Aufnahmeöffnung zur Aufnahme von mittels mindestens einer ersten Fördervorrichtung angelieferten Mineralwollegebinden und mindestens eine Ausgabeöffnung zur Ausgabe der gepressten Mineralwollegebinde. Zudem steht die Ausgabeöffnung mit einer zweiten Fördervorrichtung zum Abtransport der gepressten Mineralwollegebinde in Wirkverbindung. Eine derartige Ausgestaltung und Anordnung der erfindungsgemäßen Vorrichtung gewährleistet die automatische Aufbereitung von Mineralwolleabfällen. Damit ist es möglich, ein hohes Volumen an Mineralwolleabfällen in kurzer Zeit zu verarbeiten. Die erfindungsgemäße Vorrichtung gewährleistet zudem ein sicheres Verpressen von verpackten und/oder unverpackten Mineralwollegebinden. Insbesondere sind durch die Absaugvorrichtung und die Filtervorrichtung gewährleistet, dass der für die möglicherweise krebserzeugende beziehungsweise krebsverdächtige Mineralwolle-Dämmstoffe geltende Luftgrenzwert von 250000 Fasern/m³ eingehalten wird. Idealerweise wird dieser Luftgrenzwert deutlich unterschritten. Auch die Staubentwicklung wird durch die erfindungsgemäße Vorrichtung auf ein Minimum reduziert. Dadurch wird es möglich, verpackte und/oder unverpackte Mineralwollegebinde sicher zu verpressen, so dass es zu einer deutlichen Volumenreduzierung der entstehenden Abfallprodukte kommt. Dies führt zu einer Optimierung sowohl des Transportes wie auch des deponiebautechnischen Einbaus der Mineralwolleabfälle. Erfindungsgemäß umfasst die Absaugvorrichtung mindestens eine Absaughaube und/oder eine Absaugwand.

In weiteren vorteilhaften Ausgestaltungen der erfindungsgemäßen Vorrichtung kann die Absaughaube und/oder Absaugwand über eine Absaugleitung mit der Filtervorrichtung verbunden sein. Die Filtervorrichtung kann wiederum mindestens ein Filterelement zur Rückhaltung der Mineralfasern und/oder Stäube aufweisen. Zudem können die Filterelemente austauschbar und/oder reinigbar ausgebildet sein. Durch diese Maßnahmen ist ein sicheres Verpressen von verpackten und/oder unverpackten Mineralwollegebinden möglich. Des Weiteren können die genannten Einzelelemente der erfindungsgemäßen Vorrichtung den Anforderungen vor Ort angepasst werden. Auch die Absaugvorrichtung kann als separates Element der erfindungsgemäßen Vorrichtung ausgebildet sein. Dies hat den Vorteil, dass bereits vorhandene Pressvorrichtungen nachträglich mit der Absaugvorrichtung ausrüstbar sind.

In weiteren vorteilhaften Ausgestaltungen der erfindungsgemäßen Erfindung umfasst die Pressvorrichtung eine Ballen- oder Schrankpresse. Auch andere Arten von Pressen sind denkbar.

In einer weiteren vorteilhaften Ausgestaltung der erfindungsgemäßen Vorrichtung ist diese transportabel ausgebildet. Damit ist es möglich, dass die Vorrichtung vor Ort, das heißt am Entstehungsort der Mineralwolleabfälle, positioniert werden kann, so dass mögliche Umwelt- oder Gesundheitsgefährdungen durch einen unsachgemäßen Transport der Mineralwolleabfälle von dem Entstehungsort zum Verwertungsort vermieden werden.

Verwendung findet die im Vorhergehenden beschriebene erfindungsgemäße Vorrichtung bei der Aufbereitung von Mineralwolleabfällen, insbesondere von Glas- oder Steinwolleabfällen. Auch die Verwendung zur Aufbereitung von anderen faserhaltigen Bauwerkstoffen ist denkbar und möglich.

Weitere Einzelheiten, Merkmale und Vorteile der Erfindung ergeben sich aus den in den folgenden Zeichnungen dargestellten und beschriebenen Ausführungsbeispielen. Es zeigen:
- Figur 1: eine schematische Darstellung einer Vorrichtung zur Aufbereitung von Mineralwolleabfällen; und
- Figur 2: eine schematische Darstellung einer Vorrichtung zur Aufbereitung von Mineralwolleabfällen gemäß einer erfindungsgemäßen Ausführungsform.

Figur 1 zeigt eine schematische Darstellung einer Vorrichtung 10 zur Aufbereitung von Mineralwolleabfällen. Die Vorrichtung 10 umfasst dabei eine Pressvorrichtung 12 zur Aufnahme und Verpressen von verpackten Mineralwollegebinden 34. Die schematisch dargestellte Pressvorrichtung 12 ist in dem genannten Ausführungsbeispiel eine so genannte Ballenpresse. Sie weist eine Aufnahmeöffnung 24 zum Einbringen der Mineralwollegebinde 34 auf. Mittels hydraulischer Zylinder werden innerhalb der Pressvorrichtung 12 die Mineralwollegebinde 34 verpresst und im verpressten Zustand wieder entnommen. Durch die Verpressung der Mineralwollegebinde 34 erfolgt eine deutliche Volumenreduzierung der üblicherweise in reißfeste Kunststoffsäcke verpackten Mineralwollegebinde 34. Zudem umfasst die Vorrichtung 10 eine Absaugvorrichtung 16, welche aus einer Absaughaube 14 und einer Filtervorrichtung 20 sowie einer die Abzugshaube 14 und die Filtervorrichtung 20 verbindenden Absaugleitung 18 besteht. Die Absaughaube 14 ist im dargestellten Ausführungsbeispiel über der Pressvorrichtung 12 angeordnet. Es ist aber auch möglich, die Absaughaube 14 seitlich an der Pressvorrichtung 12 zu positionieren. Zudem besteht die Möglichkeit eine so genannte Absaugwand im Bereich der Pressvorrichtung 12 zu installieren. Des Weiteren ist in dem dargestellten Ausführungsbeispiel ein Unterdruckhaltegerät in der Filtervorrichtung 20 integriert, wobei die Absaugung von Stäuben und/oder Mineralfasern, die während des Verpressens der Mineralwollegebinde 34 in der Pressvorrichtung 12 entstehen, mittels Unterdruck über die Absaughaube 14 abgesaugt werden. Beispielsweise kann die als Pressvorrichtung 12 verwendete Ballenpresse mit einer Presskraft von ca. 620 kN und einer Leistung von ca. 7,5 kW eingesetzt werden. Die Absaugung erfolgt mit dem genannten Unterdruckhaltegerät. Die Luftleistung beträgt dabei ca. 500 m³/h bei einer Leistung von ca. 0,3 kW. Die Absaughaube 14 kann auch als so genannte Drallhaube ausgebildet sein. Die Absaugvorrichtung 16 ist in den dargestellten Ausführungsbespielen als separate Einheit ausgebildet. Dies hat den Vorteil, dass bereits vorhandene Pressvorrichtungen nachträglich mit der Absaugvorrichtung 16 ausrüstbar sind.

Des Weiteren erkennt man, dass die Filtervorrichtung 20 zwei Filterelemente 22 umfasst. Das Filtermaterial kann dabei der Anwendung angepasst werden, so dass die beim Verpressen der Mineralwollegebinde 34 entstehenden Stäube und/oder Mineralfasern nahezu vollständig in den Filterelementen 22 verbleiben. Die Filterelemente 22 können dabei austauschbar und/oder reinigbar ausgebildet sein. In dem dargestellten Ausführungsbeispiel erfolgt die Abreinigung der Filterelemente 22 im so genannten Offline-Modus mittels eines Rüttelmotors (nicht dargestellt). Die Stäube und/oder Mineralfasern werden in einem separaten Behälter aufgefangen. Insbesondere werden die Filterelemente 22 derart ausgewählt, dass die Luftwerte am Arbeitsplatz kleiner 50000 Fasern/m³ betragen. Des Weiteren ist es möglich, eine zusätzliche Absaugeinheit an der Filtervorrichtung 20 anzuschließen (nicht dargestellt).

Die Aufbereitung von Mineralwolleabfällen mittels der Vorrichtung 10 wird wie folgt ausgeführt:
Zunächst werden die verpackten Mineralwollegebinde 34 in die Pressvorrichtung 12 gegeben. Gegebenenfalls werden die Mineralwollegebinde 34 zusätzlich befeuchtet. Danach erfolgt das Verpressen der einzelnen Mineralwollegebinde 34 zu Ballen 36 (vergleiche auch Figur 2). Die verpressten Ballen 36 können anschließend zu einer Deponie transportiert und entsprechend entsorgt beziehungsweise gelagert werden. Nach jedem Arbeitsgang wird die Pressvorrichtung 12 mit einem zusätzlichen Sauger gereinigt.

In dem dargestellten Ausführungsbeispiel folgt der so genannte Rohgaseintritt oben an der Filtervorrichtung 20. Es ist aber auch möglich, dass der Rohgaseintritt am unteren, bodenseitigen Ende der Filtervorrichtung 20 erfolgt. Dadurch kann eine Schwerkraft-Vorabscheidung der Stäube und Mineralfasern erfolgen. In diesem Fall kann das Reingas oben zentrisch oder seitlich aus der Filtervorrichtung 20 austreten.

Figur 2 zeigt eine schematische Darstellung einer Vorrichtung 10 zur Aufbereitung von Mineralwolleabfällen gemäß einer erfindungsgemäßen Ausführungsform. Im Unterschied zu der in Figur 1 dargestellten Ausführungsform erfolgt hier die Zuführung der Mineralwollegebinde 34 zu der Pressvorrichtung 12 über eine erste Fördervorrichtung 26. Die Pressvorrichtung 12 weist hierzu eine Aufnahmeöffnung 30 zur Aufnahme der angelieferten Mineralwollegebinde 34 auf. Nach dem Verpressen der Mineralwollegebinde 34 innerhalb der Pressvorrichtung 12 erfolgt ein automatischer Abtransport der gepressten Ballen 36 über eine Ausgabeöffnung 32 der Pressvorrichtung 12 und eine zweite Fördervorrichtung 28. Die Ausgestaltung der Absaugvorrichtung 16 entspricht der im Ausführungsbeispiel der Vorrichtung 10 gemäß Figur 1 beschriebenen.

## Patentansprüche

1. Vorrichtung zur Aufbereitung von Mineralwolleabfällen, insbesondere von Glas- oder Steinwolleabfällen, umfassend mindestens eine Pressvorrichtung (12) zur Aufnahme und Verpressen von verpackten und/oder unverpackten Mineralwollegebinden (34) und mindestens eine Absaugvorrichtung (16), wobei
die Absaugvorrichtung (16) mindestens eine Absaughaube (14) und/oder eine Absaugwand umfasst und die Absaugvorrichtung (16) bezüglich der Pressvorrichtung (12) derart angeordnet ist, dass aus der Pressvorrichtung (12) während des Verpressens austretende Stäube und/oder Mineralfasern von der Absaugvorrichtung (16) angesaugt und mindestens einer mit der Absaugvorrichtung (16) verbundenen oder in der Absaugvorrichtung (16) integrierten Filtervorrichtung (20) zuführbar sind,
**dadurch gekennzeichnet,**
**dass** die Pressvorrichtung (12) mindestens eine Aufnahmeöffnung (30) zur Aufnahme von mittels mindestens einer ersten Fördervorrichtung (26) angelieferten Mineralwollegebinden (34) und mindestens eine Ausgabeöffnung (32) zur Ausgabe der gepressten Mineralwollegebinde (36) umfasst und die Ausgabeöffnung (32) mit einer zweiten Fördervorrichtung (28) zum Abtransport der gepressten Mineralwollegebinde (36) in Wirkverbindung steht.

2. Vorrichtung nach Anspruch 1,
**dadurch gekennzeichnet,**
**dass** die Absaughaube (14) über eine Absaugleitung (18) mit der Filtervorrichtung (20) verbunden ist.

3. Vorrichtung nach einem der vorhergehenden Ansprüche,
**dadurch gekennzeichnet,**
**dass** die Filtervorrichtung (20) mindestens ein Filterelement (22) zur Rückhaltung der Mineralfasern und/oder Stäube aufweist.

4. Vorrichtung nach Anspruch 3,
**dadurch gekennzeichnet,**
**dass** das Filterelement (22) austauschbar und/oder reinigbar ausgebildet ist.

5. Vorrichtung nach einem der vorhergehenden Ansprüche,
**dadurch gekennzeichnet,**
**dass** die Pressvorrichtung (12) eine Ballen- oder Schrankpresse umfasst.

6. Vorrichtung nach einem der vorhergehenden Ansprüche,
**dadurch gekennzeichnet,**
**dass** die Vorrichtung (10) transportabel ausgebildet ist.

7. Vorrichtung nach einem der vorhergehenden Ansprüche,
**dadurch gekennzeichnet,**
**dass** die Absaugvorrichtung (16) als separates Element der Vorrichtung (10) ausgebildet ist.

8. Verwendung einer Vorrichtung (10) gemäß einem der Ansprüche 1 bis 6 zur Aufbereitung von Mineralwolleabfällen, insbesondere von Glas- oder Steinwolleabfällen.

## Claims

1. Device for processing mineral wool scraps, in particular glass or rock wool scraps, including at least one pressing device (12) for receiving and pressing packed and/or unpacked mineral wool bundles (34) and at least one suction device (16), wherein
the suction device (16) includes at least one suction hood (14) and/or a suction wall and the suction device (16) is arranged with respect to the pressing device (12) such that dusts and/or mineral fibers exiting the pressing device (12) during pressing are sucked by the suction device (16) and can be supplied to at least one filter device (20) connected to the suction device (16) or integrated in the suction device (16),
**characterized in that**
the pressing device (12) includes at least one receiving opening (30) for receiving mineral wool bundles (34) delivered by means of at least one first conveyor (26) and at least one output opening (32) for outputting the pressed mineral wool bundles (36) and the output opening (32) is in operative connection with a second conveyor (28) for taking away the pressed mineral wool bundles (36).

2. Device according to claim 1,
**characterized in that**
the suction hood (14) is connected to the filter device (20) via a suction line (18).

3. Device according to any one of the preceding claims,
**characterized in that**
the filter device (20) has at least one filter element (22) for retaining the mineral fibers and/or dusts.

4. Device according to claim 3,
**characterized in that**
the filter element (22) is formed in exchangeable and/or cleanable manner.

5. Device according to any one of the preceding claims,
**characterized in that**
the pressing device (12) includes a baling press or a compactor.

6. Device according to any one of the preceding claims,
**characterized in that**
the device (10) is formed in transportable manner.

7. Device according to any one of the preceding claims,
**characterized in that**
the suction device (16) is formed as a separate element of the device (10).

8. Use of a device (10) according to any one of claims 1 to 6 for processing mineral wool scraps, in particular glass or rock wool scraps.

## Revendications

1. Appareil de préparation de déchets de laine minérale, en particulier de déchets de laine de verre ou de laine de roche, comprenant au moins un appareil de pressage (12), destiné à recueillir et à comprimer des emballages de laine minérale (34) conditionnés et / ou non conditionnés et au moins un appareil d'aspiration (16),
l'appareil d'aspiration (16) comprenant au moins un capot d'aspiration (14) et / ou une paroi d'aspiration et l'appareil d'aspiration (16) étant agencé par rapport à l'appareil de pressage (12), de telle sorte que des poussières et / ou des fibres minérales sortantes sont aspirées par l'appareil d'aspiration (16) hors de l'appareil de pressage (12) pendant la compression et qu'elles peuvent être amenées à au moins un appareil de filtrage (20), relié à l'appareil d'aspiration (16) ou intégré dans l'appareil d'aspiration (16),
**caractérisé en ce que**
l'appareil de pressage (12) comprend au moins une ouverture d'admission (30), destinée à recueillir des emballages de laine minérale (34), délivrés au moyen d'au moins un premier appareil de convoyage (26) et au moins une ouverture de sortie (32), destinée à délivrer les emballages de laine minérale pressés (36) et l'ouverture de sortie (32) est en liaison opérationnelle avec un second appareil de convoyage (28), destiné à l'évacuation des emballages de laine minérale pressés (36).

2. Appareil selon la revendication 1,
**caractérisé en ce que**
le capot d'aspiration (14) est relié à l'appareil de filtrage (20) par l'intermédiaire d'une conduite d'aspiration (18).

3. Appareil selon l'une des revendications précédentes,
**caractérisé en ce que**
l'appareil de filtrage (20) présente au moins un élément de filtrage (22), destiné à retenir les fibres minérales et / ou les poussières.

4. Appareil selon la revendication 3,
**caractérisé en ce que**
l'élément de filtrage (22) est constitué de manière à pouvoir être échangé et / ou nettoyé.

5. Appareil selon l'une des revendications précédentes,
**caractérisé en ce que**
l'appareil de pressage (12) comprend une presse balles ou une presse armoire.

6. Appareil selon l'une des revendications précédentes,
**caractérisé en ce que**
l'appareil (10) est constitué de manière à pouvoir être transporté.

7. Appareil selon l'une des revendications précédentes,
**caractérisé en ce que**
l'appareil d'aspiration (16) est constitué en tant qu'élément séparé de l'appareil (10).

8. Utilisation d'un appareil (10) conformément à l'une des revendications 1 à 6, destiné à préparer des déchets de laine minérale, en particulier des déchets de laine de verre ou de laine de roche.
